# EUROPÄISCHE PATENTSCHRIFT

(11) **EP 0 120 379 B1**
(45) Veröffentlichungstag und Bekanntmachung des Hinweises auf die Patenterteilung: **16.06.1987**
(21) Anmeldenummer: 84102606.5
(22) Anmeldetag: 09.03.1984
(51) Int. Cl.: H01F 29/02, H01F 21/12

(54) **Lastwähler zum Schalten von Stufenwicklungen eines Dreiphasen-Transformators**
Load changer for switching step windings of a three-phase transformer
Sélecteur de charge pour commuter les enroulements à gradius de tranformateur triphasé

(30) Priorität: 24.03.1983 DE 3310741
(43) Veröffentlichungstag der Anmeldung: 03.10.1984
(73) Patentinhaber: SIEMENS AKTIENGESELLSCHAFT, 80333 München (DE)
(72) Erfinder: Widmann, Werner, D-7000 Stuttgart 50 (DE)

## Beschreibung

Die Erfindung betrifft Lastwähler zum Schalten von Stufenwicklungen eines Dreiphasen-Transformators mit je Phase in einer Ebene auf jeweils einem Kreis angeordneten, mit den Anzapfungen von Feinstufenwicklungen verbundenen, festen Kontakten.

Lastwähler haben gegenüber den üblichen Stufenschalteinrichtungen den wesentlichen Vorteil, daß auch bei einer Dreiecksschaltung die Kontakte und Schalter für alle drei Phasen in einer einzigen Säule untergebracht werden können. Bei üblichen Stufenschalteinrichtungen mit gesondertem Lastschalter ist dies vor allem deshalb nicht möglich, weil die hierbei erforderlichen großen Abstände zwischen den Lastschalterkontakten unterschiedlicher Phasen innerhalb desselben Lastschalters nicht realisierbar sind.

Bei einem durch die DE-B-27 31 133 bekannten Lastwähler sind die mit Anzapfungen jeweils einer Feinstufenwicklung verbundenen festen Kontakte einer Phase in einer Ebene auf einem Kreis angeordnet, um dessen Mittelpunkt bewegliche Kontakte geschwenkt werden und dabei von Stufe zu Stufe weiterschalten. Darüber hinaus ist durch die DE-A-29 13 271 bekannt, die festen Kontakte der jeweils drei verschiedenen Phasen zugeordneten Feinstufenwicklungen jeweils für die volle verkettete Spannung einschließlich der zugehörigen Prüfspannungen elektrisch gegeneinander zu isolieren. Die festen Kontakte von unterschiedlichen Phasen zugeordneten Feinstufenwicklungen haben dabei entsprechend große Abstände voneinander, so daß die bekannten Lösungen, insbesondere bei höheren Nennspannungen, unwirtschaftlich große Bauhöhen für die Lastwählersäule zur Folge haben.

Aus der DE-B-2 005 189 ist bei einem dreiphasigen Stufentrafs mit besonderen Baugruppen für Wähler und Lastschalter bekannt, dass die Feinstufenwicklungen Teile von elektrisch im Dreieck geschalteten Wicklungen der drei Phasen sind und die Feinstufenwicklungen der ersten und der zweiten Phase an einem gemeinsamen Endpunkt der Dreieckschaltung liegen.

Der Erfindung liegt daher die Aufgabe zugrunde, einen auch bei einer Dreiecksschaltung von Transformatorwicklungen verwendbaren Lastwähler zu schaffen, dessen Bauhöhe in der gleichen Größenordnung liegt, wie die Bauhöhe von sternpunktseitig angeordneten Wählern von im Stern geschalteten Transformatorwicklungen.

Erfindungsgemäß wird diese Aufgabe bei einem Lastwähler der eingangs genannten Art dadurch gelöst,
daß von den im Dreieck geschalteten Feinstufenwicklungen die Feinstufenwicklungen der ersten und der zweiten Phase an einem gemeinsamen Eckpunkt der Dreiecksschaltung liegen,
daß die beiden die festen Kontakte der Anzapfungen von jeweils einer der demselben Eckpunkt zugeordneten Feinstufenwicklungen aufnehmenden Ebenen einen Abstand entsprechend den relativ kleinen Differenzspannüngen zwischen diesen beiden Feinstufenwicklungen haben und
daß der Abstand der die Kontakte der dritten Feinstufenwicklung aufnehmenden Ebene von der ihr nächsten der beiden anderen Ebenen mindestens entsprechend den Betriebs- und Prüfspannungen zwischen den Phasen der gesamten Wicklung ausgelegt ist.

Bei der durch die DE-OS 29 13 271 bekannten Lastwähleranordnung sind die Schaltkontakte von zusätzlich vorgesehenen Vorwählern für Zu-und Gegenschaltung oder für Grobstufenwicklungen der drei Phasen in einer gemeinsamen Ebene angeordnet und in Umfangsrichtung der Lastwählersäule um gleiche Winkel gegeneinander versetzt. Diese Anordnung begrenzt jedoch bei vorgegebenem Durchmesser für die Lastwählersäule die maximal erreichbare Nennspannung, weil bei einer Dreiecksschaltung der Transformatorwicklungen in Umfangsrichtung dreimal hintereinander der Isolationsabstand für die verkettete volle Phasenspannung eingehalten werden muß.

Gemäß einer zweckmäßigen Weiterbildung der Erfindung ist daher vorgesehen, daß zusätzlich zu den drei die Kontakte der drei Feinstufenwicklungen aufnehmenden Ebenen zwei weitere Ebenen zur Aufnahme von festen Kontakten von Grobstufenwicklungen vorgesehen sind, wobei die Kontakte der beiden Vorwähler, die potentialmäßig an einem gemeinsamen Dreieckspunkt der zugehörigen Phasen liegen, in einer Ebene um 180° versetzt zusammengefaßt sind, wobei diese Vorwählerebene räumlich benachbart zu einer bzw. zu beiden demselben Dreieckspunkt gehörenden Feinwählerebenen liegt, und wobei die Kontakte des der dritten Feinstufenwicklung zugeordneten Vorwählers räumlich der Kontaktebene der dritten Feinstufenwicklung benachbart sind. Dabei sind einander entsprechende feste Kontakte des der ersten Feinstufenwicklung zugeordneten Vorwählers in Drehrichtung der Wählerachse um 180° gegen die festen Kontakte des der zweiten Feinstufenwicklung zugeordneten Vorwählers versetzt.

Nach vorteilhaften Ausgestaltungen der Erfindung ist vorgesehen, daß mit den festen Kontakten der Feinstufenwicklungen zusammenarbeitende bewegliche Kontakte für alle drei Phasen von einem gemeinsamen Rohr aus Isolierwerkstoff getragen sind und daß mit den festen Kontakten der Vorwähler zusammenarbeitende bewegliche Kontakte alle im gleichen radialen Abstand von der Wählerachse angebracht sind, wobei die obersten Vorwählerkontakte über Isolierstäbe oder ein Isolierrohr bewegt werden, die bzw. das außerhalb der zum Bewegen der Feinstufenkontakte dienenden Isolierrohres liegen, während der bzw. die unteren Vorwählerkontakte über einen Isolierstab oder ein Isolierrohr bewegt werden, das innerhalb des zum Bewegen der Feinstufenkontakte dienenden Isolierrohres liegt.

Der erfindungsgemäße Lastwähler ist sehr vorteilhaft, weil er auch bei einer Dreiecksschaltung von Transformatorwicklungen mit verhältnismäßig großen Nennspannungen die Bauhöhe für den Lastwähler auf ein wirtschaftlich vertretbares Maß begrenzt.

Ein Ausführungsbeispiel der Erfindung wird anhand einer Zeichnung näher erläutert.
Figur 1 zeigt eine Dreiecksschaltung von Transformatorwicklungen.
Figur 2 ist ein Längsschnitt durch einen Lastwähler für einen Dreiphasentransformator.
Figur 3 ist ein Schnitt gemäß 111-111 in Fig. 2.
Figur 4 ist ein Schnitt gemäß IV-IV in Fig. 2.
Figur 5 ist ein Schnitt gemäß V-V in Fig. 2.

In der Dreiecksschaltung gemäß Fig. 1 ist für jede Phase eine Stammwicklung U1, V1 bzw. W1, eine Grobstufenwicklung U2, V2 bzw. W2 sowie eine Feinstufenwicklung U3, V3 bzw. W3 vorgesehen. Die Feinstufenwicklungen U3 und V3 sind an einem ihnen gemeinsamen Dreieckspunkt unmittelbar miteinander elektrisch verbunden. Die elektrische Verschaltung der jeweils derselben Phase zugeordneten Wicklungen erfolgt innerhalb des Lastwählers.

Auf einem zylindrischen Mantel 6 aus lsolierwerkstoff sind in rechtwinklig zur Mantelachse angeordneten Ebenen 1 bis 5 feste Kontakte 8 befestigt, die galvanisch mit den nicht näher bezeichneten Wicklungsausleitungen der Grobstufenwicklungen U2, V2 bzw. W2 sowie der Feinstufenwicklungen U3, V3 bzw. W3 in nicht näher dargestellter Art und Weise verbunden sind. Dabei sind die Wicklungsausleitungen der Feinstufenwicklung U3 den festen Kontakten 8 in der Ebene 2 und die Wicklungsausleitungen der Feinstufenwicklung-V3 den festen Kontakten 8 in der Ebene 3 zugeordnet. Da zwischen den festen Kontakten 8 der Ebene 2 und denen der Ebene 3 maximal die miteinander verketteten Spannungen der Feinstufenwicklungen U3 and V3 auftreten kann, ist der Abstand zwischen diesen beiden Ebenen entsprechend der vergleichsweise niedrigen Spannungsbelastungen relativ klein.

Die Wicklungsausleitungen der Feinstufenwicklung W3 sind mit den festen Kontakten in der Ebene 4 des Mantels 6 elektrisch verbunden. Zwischen den Wicklungsausleitungen der Feinstufenwicklung W3 einerseits und andererseits den Wicklungsausleitungen der Feinstufenwicklungen U3 und V3 liegt die volle Dreiecksspannung, so daß zur Gewährleistung der erforderlichen Spannungsfestigkeit der senkrechte Abstand zwischen den Ebenen 3 und 4 entsprechend groß ausgelegt ist. D. h. der Abstand zwischen den Ebenen 3 und 4 ist wesentlich größer als der Abstand zwischen den-Ebenen 2 und 3.

Die Wicklungsausleitungen der Grobstufenwicklungen U2 und V2, die in erster Annäherung das gleiche elektrische Potential führen wie die Wicklungsausleitungen der ihnen benachbarten Feinstufenwicklungen U3 bzw. V3, sind mit den festen Kontakten 8 in der Ebene 1 verbunden. Dabei sind, wie insbesondere die Fig. zeigt, einander entsprechende Kontakte der Grobstufenwicklung U2 um 180° gegenüber den Kontakten der Grobstufenwicklung V2 auf dem Umfang des Mantels 6 versetzt. Der senkrechte Abstand zwischen den Ebenen 1 und 2 ist entsprechend der verhältnismäßig kleinen Spannungsbelastung zwischen den demselben Dreieckspunkt der Schaltung zugeordneten Feinstufenwicklungen U3 und V3 einerseits und andererseits den Grobstufenwicklungen U2 bzw. V2 klein und entspricht im wesentlichen dem Abstand zwischen den Ebenen 2 und 3.

Die Wicklungsausleitungen der Grobstufenwicklung W2 schließlich sind mit den festen Kontakten 8 in der Ebene 5 verbunden, die wiederum in nur geringem Abstand unterhalb der Ebene 4 vorgesehen ist, da sich die an den Wicklungsausleitungen der Feinstufenwicklung W3 und der Grobstufenwicklung W2 anliegenden elektrischen Spannungen maximal nur um die dem Einstellbereich entsprechende Spannung unterscheiden können. Der senkrechte Abstand zwischen den Ebenen 4 und 5 ist daher praktisch gleich dem Abstand zwischen den Ebenen 2 und 1.

Für jede der Ebenen 2, 3 und 4 ist je ein beweglicher Kontakt 7 vorgesehen, der in nicht näher dargestellter Art und Weise ohne Stromunterbrechung jeweils von einem festen Kontakt 8 zum nächsten schwenkbar ist. Alle drei beweglichen Kontakte 7 werden dabei von einem ihnen gemeinsamen Rohr 12 aus Isolierwerkstoff getragen.

Die festen Kontakte 8 in den Ebenen 1 und 5 arbeiten mit beweglichen Kontaktbrücken 9 zusammen, die jeweils einander benachbarte, in derselben Ebene 1 bzw. 5 liegende Kontakte 8 miteinander verbinden. Die Kontaktbrücken 9 werden von Rohrabschnitten 10 bzw. 11 oder von Isolierstäben oder Isoliersegmenten getragen. Zum Antrieb der Vorwählerebene 5 dient eine zentral im Rohr 12 angeordnete Hohlwelle 13 oder ein entsprechender Isolierstab, der direkt vom Maltesergetriebe 14 betätigt ist. Dabei ist durch entsprechende Auslegung des Maltesergetriebes 14 einerseits ein Gleichlauf für die Rohrabschnitte 10 und 11 gewährleistet und ist andererseits festgelegt, daß die Rohrabschnitte 10 und 11 nur bei bestimmten Schaltschritten des Rohres 12 mitgenommen werden und im übrigen auch beim Schalten des Rohres 12 in ihrer jeweiligen Position liegen bleiben.

Zur Erzielung geringstmöglicher Lagerbelastungen sind sowohl das Rohr 12 als auch die Hohlwelle 13 mit ihren unteren Enden unterhalb der Ebene 5 in bzw. an einem Flansch 15 gelagert, und sind die oberen Enden des Rohres 12 sowie der Hohlwelle 13 im Bereich des über einem oberen Flansch 16 angeordneten Maltesergetriebes 14 gelagert. Außerdem ist der Rohrabschnitt 10 auf dem oberen Ende des Rohres 12 gelagert und stützt sich nach außen erforderlichenfalls auch gegen den oberen Flansch 16 ab.

Bei der Verwendung von erfindungsgemäßen Lastwählern an Dreiphasen-Transformatoren ohne Vorwähler entfallen die Ebenen 1 und 5 mitsamt den in diesen angeordneten festen und beweglichen Kontakten, so daß lediglich die festen Kontakte 8 und die zugehörigen beweglichen Kontakte 7 in den Ebenen 2, 3 und 4 verbleiben. Auch in diesem Fall ist jedoch der Lastwähler noch in sehr vorteilhafter Weise einsetzbar, weil er einerseits durch den geringen Abstand zwischen den Ebenen 2 und 3 eine sehr geringe Bauhöhe gewährleistet und weil er andererseits durch die mögliche Vergrößerung des Abstandes zwischen den Ebenen 3 und 4 auch bei extrem großen Nennspannungen einsetzbar ist.

## Patentansprüche

1. Lastwähler zum Schalten von Stufenwicklungen eines Dreiphasen-Transformators mit je Phase in einer Ebene auf jeweils einem Kreis angeordneten, mit den Anzapfungen von Feinstufenwicklungen (U3, V3, W3) verbundenen, festen Kontakten (8), dadurch gekennzeichnet,
daß, wie für Schalteinrichtungen mit jeweils besonderen Baugruppen für Wähler und Lastschalter bekannt ist,
die Feinstufenwicklungen (U3, V3, W3) Teile von elektrisch im Dreieck geschalteten Wicklungen der drei Phasen (U, V, W) sind und
die Feinstufenwicklungen (U3, V3) der ersten und der zweiten -Phase an einem gemeinsamen Eckpunkt der Dreiecksschaltung liegen,
daß die beiden die festen Kontakte (8) der Anzapfungen von jeweils einer der dem : gemeinsamen Eckpunkt zugeordneten ersten und zweiten Feinstufenwicklungen (U3, V3) aufnehmenden Ebenen (2, 3) einen Abstand entsprechend den relativ kleinen Differenzspannungen zwischen diesen beiden Feinstufenwicklungen (U3, V3) haben und
daß der Abstand der die festen Kontakte (8) der dritten Feinstufenwicklung (W3) aufnehmenden Ebene (4) von der ihr nächsten der beiden anderen Ebenen (3) mindestens entsprechend den Betriebs- und Prüfspannungen zwischen den Phasen (U, V, W) der gesamten Wicklung ausgelegt ist.

2. Lastwähler nach Anspruch 1 mit zusätzlich zu den festen Kontakten (8) der Feinstufenwicklungen vorgesehenen Vorwählern (9) für Zu- und Gegenschaltung oder Grob-/Feinschaltung, dadurch gekennzeichnet, daß zusätzlich zu den drei die festen Kontakte (8) der drei Feinstufenwicklungen (U3, V3 bzw. W3) aufnehmenden Ebenen (2, 3, 4) zwei weitere Ebenen (1, 5) zur Aufnahme von festen Kontakten (8) von Vorwählern (9) vorgesehen sind, wobei die festen Kontakte (8) der der ersten und der der zweiten Feinstufenwicklung (U3, V3) zugeordneten Vorwählern (9) in einer Ebene (1) in einem Abstand mindestens entsprechend der Summe der Spannungen an einer Fein- (U3) und einer Grobstufenwicklung (U2) oberhalb der obersten Ebene (2) der festen Kontakte (8) der Feinstufenwicklungen (U3) untergebracht sind und wobei die festen Kontakte (8) der der dritten Feinstufenwicklung (W3) zugeordneten Grobstufenwicklung (W2) in einer Ebene (5) im Abstand mindestens entsprechend der Summe der Spannungen an einer Fein- (W3) und einer Grobstufenwicklung (W2) unterhalb der untersten Ebene (4) der festen Kontakte (18) der Feinstufenwicklungen (W3) untergebracht sind.

3. Lastwähler nach Anspruch 1 und 2, dadurch gekennzeichnet, daß einander entsprechende feste Kontakte (8) der der ersten Feinstufenwicklung (U3) zugeordneten Grobstufenwicklung (U2) in Drehrichtung der Wählerachse um 180° gegen die festen Kontakte (8) der der zweiten Feinstufenwicklung (V3) zugeordneten Grobstufenwicklung (V2) versetzt sind.

4. Lastwähler nach Anspruch 1 bis 3, dadurch gekennzeichnet, daß mit den festen Kontakten (8) der Feinstufenwicklungen (U3, V3, W3) zusammenarbeitende, bewegliche Kontakte (7) für alle drei Phasen (U, V, W) von einem gemeinsamen Rohr (12) aus Isolierwerkstoff getragen sind.

5. Lastwähler nach Anspruch 1 bis 4, dadurch gekennzeichnet, daß mit den festen Kontakten (8) der Grobstufenwicklungen (U2, V2, W2) in unterschiedlichen Ebenen (1, 5) zusammenarbeitende bewegliche Kontaktbrücken (9) alle im gleichen radialen Abstand von der Wählerachse auf Isolierstäben oder auf Rohrabschnitten (10 bzw. 11) angebracht sind und über gleichsinnig wirkende Maltesergetriebe (14) gekuppelt sind.

6. Lastwähler nach Anspruch 1 bis 5, dadurch gekennzeichnet, daß das Rohr (12) für die beweglichen Kontakte (7) der Feinstufenwicklungen (U3, V3, W3) unterhalb der untersten (5) and oberhalb der obersten Ebene (1) für feste Kontakte (8) gelagert ist.

## Claims

1. A load-changer for switching step windings of a three-phase transformer comprising fixed contacts (8) arranged on a ring in a plane for each phase and connected to taps of closely-stepped windings, characterised in :
that there are circuit devices with respective specific assemblies for selectors and load switches in known manner ;
the closely-stepped windings (U3, V3, W3) are parts of windings of the three phases (U, V, W) which are electrically switched in a triangle and
the closely-stepped windings (U3, V3) of the first and second phase are arranged at a common corner point of the triangle connection ;
that the two planes (2, 3) which house the fixed contacts (8) of the taps of one of the first and second closely-stepped windings (U3, V3) assigned to the common corner point have a spacing in accordance with the relatively small differences in potential between said two closely-stepped windings (U3, V3) ; and
that the plane (4) which houses the fixed contacts (8) of the third closely-stepped winding (W3) is spaced from the nearest of the two other planes (3) to be at least in accordance with the operating and testing voltages between the phases (U, V, W) of the entire winding.

2. A load-changer as claimed in Claim 1, with pre-selectors (9) for series and opposition connection or for coarse/fine connection provided in addition to the fixed contacts (8) of the closely-stepped windings, characterised in that in addition to the three planes (2, 3, 4) which house the fixed contacts (8) of the three closely-stepped windings (U3, V3, W3), are arranged two further planes (1, 5) for the accommodation of fixed contacts (8) of pre-selectors (9), where the fixed contacts (8) of the pre-selectors (9), which are assigned to the first and the second closely-stepped winding (U3, V3), are arranged in a plane (1) at the spacing for at least the sum of the voltages in a closely-stepped winding (U3) and coarsely-stepped winding (U2) above the uppermost plane (2) of the fixed contacts (8) of the closely-stepped windings (U3), and where the fixed contacts (8) of the coarsely-stepped winding (W2) assigned to the third closely-stepped winding (W3) are arranged in a plane (5) at the distance for at least the sum of the voltages in a closely (W3) and coarsely-stepped winding (W2) below the lowermost plane (4) of the fixed contacts (8) of the closely-stepped windings (W3).

3. A load-changer as claimed in Claims 1 and 2, characterised in that mutually corresponding fixed contacts (8) of the coarsely-stepped winding (U2) assigned to the first closely-stepped winding (U3) are offset in the direction of rotation of the selector axis by 180° relative to the fixed contacts (8) of the coarsely-stepped winding (V2) assigned to the second closely-stepped winding (V3).

4. A load-changer as claimed in Claims 1 to 3, characterised in that there are movable contacts (7) for all three phases, which cooperate with the fixed contacts (8) of the closely-stepped windings (U3, V3, W3) and are supported by a common pipe (12) of insulating material.

5. A load-changer as claimed in Claims 1 to 4, characterised in that movable contact bridges (9) which cooperate with the fixed contacts (8) of the coarsely-stepped windings (U2, V2, W2) in different planes (1, 5) are all arranged at the same radial distance from the selector axis on insulating rods or on pipe sections (10 or 11 as the case may be) and are coupled by means of Geneva movements (14) which operate in the same direction.

6. A load-changer as claimed in Claims 1 to 5, characterised in that the pipe (12) for the movable contacts (7) of the closely-stepped windings (U3, V3, W3) is positioned below the lowermost (5) and above the uppermost plane (1) for fixed contacts (8).

## Revendications

1. Sélecteur de charge pour la commutation d'enroulements échelonnés d'un transformateur triphasé, comportant pour chaque phase, dans un plan, des contacts fixes (8) situés respectivement sur un cercle et reliés aux prises d'enroulements à échelonnement fin (U3. V3, W3). caractérisé par le fait
que, comme cela est connu pour des dispositifs de commutation comportant des modules particuliers respectifs pour un sélecteur et un commutateur de charge,
les enroulements à échelonnement fin (U3, V3, W3) font partie d'enroulements, branchés électriquement en triangle, des trois phases (U. V, W), et
les enroulements à échelonnement fin (U3, V3) de la première et de la seconde phases sont raccordés à un sommet commun du circuit en triangle,
que les deux plans (2, 3), dans lesquels sont situés les contacts fixes (8) des prises du premier et du second enroulements à échelonnement fin (U3, V3), associés au sommet commun, sont à une distance correspondant aux tensions différentielles relativement faibles entre ces deux enroulements à échelonnement fin (U3, V3), et
que la distance entre le plan (4), dans lequel sont situés les contacts fixes (8) du troisième enroulement à échelonnement fin (W3), et celui des deux autres plans (3), qui est le plus rapproché, est dimensionnée au moins de manière à correspondre aux tensions de service et de contrôle entre les phases (U, V, W) de l'ensemble de l'enroulement.

2. Sélecteur de charge suivant la revendication 1, comportant des présélecteurs (9) prévus en supplément des contacts fixes (8) des enroulements à échelonnement fin, pour un branchement additionnel ou en opposition au cours d'une commutation grossière/fine, caractérisé par le fait qu'il est prévu, en plus de trois plans (2, 3, 4), dans lesquels sont situés les contacts fixes (8) des trois enroulements à échelonnement fin (U3, V3 ou W3), deux plans supplémentaires (1, 5) destinés à recevoir des contacts fixes (8) de présélecteurs (9), les contacts fixes (8) des présélecteurs (9) associés au premier et au second enroulements à échelonnement fin (U3, V3) sont disposés dans un plan (1) à une distance correspondant au moins à la somme des tensions appliquée à un enroulement et à un échelonnement fin (38) et à un enroulement à échelonnement grossier (38) au-dessus du plan supérieur (2) des contacts fixes (8) des enroulements à échelonnement fin (U3), tandis que les contacts fixes (8) de l'enroulement à échelonnement grossier (W2) associé au troisième enroulement à échelonnement fin (W3) sont disposés dans un plan (5) à une distance correspondant au moins à la somme des tensions appliquées à un enroulement à échelonnement fin (W3) et à un enroulement à échelonnement grossier (W2) au-dessous du plan inférieur (4) des contacts fixes (8) des enroulements à échelonnement fin (W3).

3. Sélecteur de charge suivant les revendications 1 et 2, caractérisé par le fait que des contacts fixes (8), qui se correspondent réciproquement, de l'enroulement à échelonnement grossier (U2) associé au premier enroulement à échelonnement fin (U3) sont décalés dans le sens de rotation de l'axe du sélecteur, de 180° par rapport aux contacts fixes (8) de l'enroulement à échelonnement grossier (V2) associé au second enroulement à échelonnement fin (V3).

4. Sélecteur de charge suivant les revendications 1 à 3, caractérisé par le fait que des contacts mobiles (7), qui coopèrent avec les contacts fixes (8) des enroulements à échelonnement fin (U3, V3, W3) et sont prévus pour l'ensemble des trois phases (U, V, W), sont portés par un tube commun (12) constitué en un matériau isolant.

5. Sélecteur de charge suivant les revendications 1 à 4, caractérisé par le fait que des ponts mobiles de contact (9), qui coopèrent avec les contacts fixes (8) des enroulements à échelonnement grossier (U2, V2, W2) dans différents plans (1, 5), sont tous disposés à la même distance radiale de l'axe du sélecteur, sur des barreaux isolants ou sur des éléments de tube (10 ou 11) et sont accouplés par l'intermédiaire de mécanismes en croix de Malte (14) agissant dans le même sens.

6. Sélecteur de charge suivant les revendications 1 à 5, caractérisé par le fait que le tube (12) prévu pour les contacts mobiles (7) des enroulements à échelonnement fin (U3, V3, W3) est supporté au-dessous du plan inférieur (5) et au-dessus du plan supérieur (1) prévu pour les contacts fixes (8).
